# EUROPÄISCHE PATENTSCHRIFT

(11) **EP 3 312 317 B1**
(45) Veröffentlichungstag und Bekanntmachung des Hinweises auf die Patenterteilung: **11.03.2020**
(21) Anmeldenummer: 17196161.8
(22) Anmeldetag: 12.10.2017
(51) Int. Cl.: D01H 13/04, B65H 57/00

(54) **ARBEITSSTELLE EINER TEXTILMASCHINE MIT EINEM PNEUMATISCHEN FADENSPEICHERORGAN UND TEXTILMASCHINE**
WORKSTATION OF A TEXTILE MACHINE WITH A PNEUMATIC THREAD STORAGE BODY AND TEXTILE MACHINE
POSTE DE TRAVAIL D'UNE MACHINE TEXTILE COMPRENANT UN DISPOSITIF DE STOCKAGE DE FIL PNEUMATIQUE ET MACHINE TEXTILE

(30) Priorität: 20.10.2016 DE 102016119983
(43) Veröffentlichungstag der Anmeldung: 25.04.2018
(73) Patentinhaber: Maschinenfabrik Rieter AG, 8406 Winterthur (CH)
(72) Erfinder: MEIER, Thomas-Georg, 85139 Wettstetten (DE); HAGL, Robert, 85290 Rottenegg (DE); GRUBER, Thomas, 85049 Ingolstadt (DE); MOLACEK, Lubomir, 56201 Usti nad Orlici (CZ)
(74) Vertreter: Bergmeier, Werner

(56) Entgegenhaltungen:
- EP-A2- 2 172 409
- WO-A1-2012/068693
- JP-A- 2004 107 830
- JP-A- 2009 041 153

## Beschreibung

Die vorliegende Erfindung betrifft eine Arbeitsstelle einer Textilmaschine, insbesondere eine Spinnstelle einer Spinnmaschine, mit einer Vielzahl von faserführenden Arbeitsorganen sowie ein pneumatisches Fadenspeicherorgan für eine Arbeitsstelle einer Textilmaschine, insbesondere eine Spinnstelle einer Spinnmaschine, zum temporären Aufnehmen eines Fadens. Weiterhin betrifft die Erfindung eine entsprechende Textilmaschine.

Textilmaschinen mit einer Vielzahl von Arbeitsstellen sowie Arbeitsstellen von Textilmaschinen mit faserführenden Arbeitsorganen sind im Stand der Technik in verschiedenen Ausführungen bekannt geworden. Üblicherweise werden dabei die einzelnen Arbeitsorgane mittels verschiedener Halterungen an einer Wand eines Gestells der Textilmaschine befestigt. Ein Gestell für eine solche Textilmaschine ist beispielsweise in der DE 10 2006 034 228 A1 beschrieben. Die Montage der Arbeitsstelle bzw. der Textilmaschine am Aufstellort ist dabei mit einem hohen Zeitaufwand verbunden. Ebenso ist die Wartung einzelner Arbeitsorgane mit einem hohen Zeitaufwand verbunden, was zu unerwünschten Stillstandszeiten der Arbeitsstelle oder sogar der Textilmaschine führen kann.

Aus der EP 2 172 409 A2 ist eine Rotorspinnmaschine bekannt, bei der eine Spinneinheit mit einer Offenendspinnvorrichtung als Arbeitsorgan an der Rotorspinnmaschine befestigt ist. Der Spinneinheit nachfolgend sind weitere Arbeitsorgane wie beispielsweise eine Abzugseinrichtung und eine Spulvorrichtung an der Rotorspinnmaschine angeordnet. Nähere Angaben zur Befestigung dieser Arbeitsorgane an der Rotorspinnmaschine werden nicht gemacht.

Aus der JP 2009 041153 A ist weiterhin eine Spinnmaschine bekannt, bei der den einzelnen Spinnstellen ein Fasermaterial jeweils über ein langes Gatter bzw. einen Zuführarm zugeführt wird. Der Zuführarm kann schwenkbar an der Textilmaschine angeordnet sein. Zur Montage und Befestigung der einzelnen Arbeitsorgane der Spinnstelle an der Spinnmaschine wird in der Schrift nichts gesagt.

Aus der WO 2012/068693 A1 ist eine Spinnmaschine bekannt, bei der den einzelnen Spinnstellen eine Streckwerkseinheit zugeordnet ist. Die Streckwerkseinheit weist in üblicher Weise mehrere Walzenpaare auf, deren obere Walzen bzw. Druckwalzen an einem schwenkbar gelagerten Druckarm angeordnet sind. Die Unterwalzen sind hingegen fest an der Spinnmaschine angeordnet. Zur Befestigung der Unterwalzen und weiterer Arbeitsorgane an der Spinnmaschine werden ebenfalls keine näheren Angaben gemacht.

Aus der JP 2004 107830 A ist eine andere Ausführung einer Spinnmaschine bekannt, bei der den einzelnen Arbeitsstellen jeweils ein Streckwerk vorgeschaltet ist. Am Streckwerksausgang ist eine Verdichtungseinrichtung mit einer besaugten Siebtrommel angeordnet. Die Siebtrommel ist an ein Saugrohr angeschlossen. Das Saugrohr kann auch zwei- oder mehrteilig ausgeführt sein, wobei die Teile des Saugrohres an verschiedenen Haltern gehalten sein können, die ihrerseits fest an der Spinnmaschine angeordnet sind. Ebenso sind pneumatische Fadenspeicherorgane für Textilmaschinen bekannt. Diese werden sowohl bei Spinnmaschinen wie Rotor-, Ring-, oder Luftspinnmaschinen eingesetzt als auch bei weiteren Textilmaschinen wie Spulmaschinen, um verschiedene Arbeits- oder Wartungsvorgänge vornehmen zu können, bei welchen ein Faden gehalten oder zwischengespeichert werden muss. Beispielsweise können derartige pneumatische Fadenspeicherorgane eingesetzt werden, um während des Arbeitsprozesses der Textilmaschine die Fadenspannung konstant zu halten oder im Anspinnprozess bei Rotorspinnmaschinen, um während der Manipulation mit verschiedenen Anspinnorganen jeweils eine benötigte Fadenlänge bereitzuhalten und freigeben zu können. Die Fadenspeicherorgane erfassen den Faden durch einen angelegten Saugluftstrom und nehmen die jeweils benötigte Fadenmenge in sich auf. Da oftmals vergleichsweise große Fadenmengen zwischengespeichert werden müssen, weisen derartige Fadenspeicherorgane eine vergleichsweise große Länge auf. Die Montage der Arbeitsstellen der Textilmaschine mit den Fadenspeicherorganen ist daher oftmals aufwändig.

Um eine kürzere Baulänge zu erreichen, sind Fadenspeicherorgane bekannt geworden, welche eine Fadenspeicherkammer beinhalten, in der der Faden in mehreren nebeneinanderliegenden Schleifen auf einer Siebfläche abgelegt wird. Ein solches Fadenspeicherorgan ist beispielsweise in der DE 38 25 327 C2 gezeigt. Nachteilig bei derartigen Fadenspeichervorrichtungen ist es jedoch, dass es zu Verhakungen der einzelnen nebeneinanderliegenden Fadenschleifen kommen kann, so dass die gespeicherte Fadenmenge nicht schnell genug wieder freigegeben werden kann, wenn dies erforderlich ist. Zudem weisen derartige Fadenspeicherorgane einen vergleichsweise komplexen Aufbau auf und erfordern somit ebenfalls einen hohen Montageaufwand an der Textilmaschine. Daneben kann auch die Reinigung der Fadenspeicherorgane erschwert sein.

Aufgabe der vorliegenden Erfindung ist es daher, eine Arbeitsstelle einer Textilmaschine sowie ein pneumatisches Fadenspeicherorgan vorzuschlagen, welche die Montage und die Wartung der Arbeitsstelle vereinfachen. Weiterhin soll eine entsprechende Textilmaschine vorgeschlagen werden.

Die Aufgabe wird gelöst mit den Merkmalen des unabhängigen Anspruchs. Eine Arbeitsstelle einer Textilmaschine, insbesondere eine Spinnstelle einer Spinnmaschine, weist eine Vielzahl von faserführenden Arbeitsorganen auf. Unter faserführenden Arbeitsorganen werden dabei im Rahmen der vorliegenden Anmeldung sämtliche Arbeitsorgane verstanden, welche in irgendeiner Form Fasern in Form von Fasermaterial oder in Form eines bereits produzierten Fadens handhaben. Bei einer Spinnmaschine können dies beispielsweise eine Speisewalze, eine Auflösevorrichtung, ein Spinnelement, eine Abzugsvorrichtung, eine Paraffiniereinrichtung, eine Garnüberwachungseinrichtung mit einem Fadenwächter und/oder einer Garnreinigungsvorrichtung, ein Fadenspannungsausgleichsbügel, eine Spulwalze oder auch ein Fadenspeicherorgan sein. Dabei ist es nicht unbedingt erforderlich, dass die hier als faserführende Arbeitsorgane bezeichneten Arbeitsorgane den Faden bzw. die Fasern auch tatsächlich berühren.

Die Vielzahl von faserführenden Arbeitsorganen ist nun in wenigstens zwei Gruppen unterteilt und die Arbeitsstelle weist wenigstens einen ersten Arbeitsstellenteil auf, an welchem eine erste Gruppe der faserführenden Arbeitsorgane angeordnet ist, und wenigstens einen zweiten Arbeitsstellenteil, an welchem eine zweite Gruppe der faserführenden Arbeitsorgane angeordnet ist. Der zweite Arbeitsstellenteil ist dabei relativ zu dem ersten Arbeitsstellenteil bewegbar, insbesondere verschwenkbar, an der Arbeitsstelle angeordnet und/oder der zweite Arbeitsstellenteil ist abnehmbar an der Arbeitsstelle angeordnet.

Durch die Unterteilung der Arbeitsorgane in wenigstens zwei Gruppen wird in besonders günstiger Weise eine umfangreiche Vormontage der beiden Arbeitsstellenteile mit den ihnen jeweils zugeordneten Gruppen von faserführenden Arbeitsorganen ermöglicht. Insbesondere der zweite Arbeitsstellenteil kann dabei jeweils, d.h. an jeder Arbeitsstelle der Textilmaschine, im Ganzen an der Textilmaschine, insbesondere an einem Gestell bzw. einem Gestellabschnitt der Textilmaschine, befestigt werden. Die Montage am Aufstellort ist dadurch erleichtert.

Nach der ersten Ausführung der Erfindung ist dabei der zweite Arbeitsstellenteil verschwenkbar gegenüber dem ersten Arbeitsstellenteil angeordnet. Durch eine solche Ausführung wird nicht nur die Montage der Arbeitsorgane der Arbeitsstelle erleichtert, sondern es ist auch in einfacher Weise eine Reinigung und Wartung der Arbeitsstelle, insbesondere der hinter dem zweiten Arbeitsstellenteil angeordneten Arbeitsorgane und sonstigen Bauteile der Textilmaschine, nach Verschwenken des zweiten Arbeitsstellenteils möglich. Alternativ zu einem Verschwenken des zweiten Arbeitsstellenteils gegenüber dem ersten Arbeitsstellenteil ist es natürlich auch denkbar, den zweiten Arbeitsstellenteil linear beweglich an dem ersten Arbeitsstellenteil anzuordnen.

Alternativ oder zusätzlich ist der zweite Arbeitsstellenteil abnehmbar an der Arbeitsstelle angeordnet. Unter dem Begriff "abnehmbar" wird dabei eine Ausführung verstanden, die ein einfaches und schnelles Lösen des zweiten Arbeitsstellenteils ermöglicht. Dies ermöglicht es, im Falle eines Defekts eines Arbeitsorgans oder eines Bauteils, den gesamten zweiten Arbeitsstellenteil durch einen neuen zu ersetzen, wodurch die Produktion unmittelbar nach dem Austausch wieder aufgenommen werden kann. Der entnommene zweite Arbeitsstellenteil kann dann in Ruhe instandgesetzt werden und später an einer anderen Arbeitsstelle wieder angebracht werden, was vorzugsweise durch ein einfaches Einhängen möglich ist.

Vorzugsweise ist dabei der zweite Arbeitsstellenteil ohne Werkzeug lösbar an der Arbeitsstelle angeordnet. Es ist jedoch ebenso möglich, den zweiten Arbeitsstellenteil vorzugsweise mittels nur eines einzigen Befestigungselements, beispielsweise einer Schraube, an der Arbeitsstelle zu fixieren, um unerwünschte Bewegungen beispielsweise durch Schwingungen der Bauteile und dgl. zu vermeiden.

Der erste Arbeitsstellenteil kann dabei entweder direkt durch das Gestell bzw. einen Gestellabschnitt der Textilmaschine gebildet sein, wobei die Arbeitsorgane der ersten Gruppe dann direkt, ggf. mittels geeigneter Halterungen, an dem Gestellabschnitt befestigt werden.

Ebenso ist es jedoch auch möglich, den ersten Arbeitsstellenteil ebenfalls als eine vormontierbare Einheit auszuführen, die im Ganzen an der Arbeitsstelle der Textilmaschine, insbesondere an einem Gestell bzw. einem Gestellabschnitt der Textilmaschine, befestigt werden kann. Es müssen somit zur Montage der Arbeitsstelle an der Textilmaschine nur noch der erste Arbeitsstellenteil und der zweite Arbeitsstellenteil entweder miteinander oder unabhängig voneinander an der Textilmaschine befestigt werden.

Insbesondere wenn auch der erste Arbeitsstellenteil eine vormontierbare Einheit ausbildet, ist es daher auch vorteilhaft, wenn der zweite Arbeitsstellenteil schwenkbar, insbesondere nach oben schwenkbar, an dem ersten Arbeitsstellenteil angeordnet ist. Durch die nach oben schwenkbare Ausführung wird einem Bediener oder Monteur der Zugang zu den hinter oder unter dem zweiten Arbeitsstellenteil angeordneten Arbeitsorganen und Bauteilen der Textilmaschine erleichtert. Je nach Anordnung der Arbeitsorgane an der einzelnen Arbeitsstelle kann jedoch auch ein Schwenken nach unten vorteilhaft sein.

Vorteilhaft ist es, wenn eine Spulwalze mittels einer Halterung an dem ersten Arbeitsstellenteil angeordnet ist und der zweite Arbeitsstellenteil schwenkbar, insbesondere um eine Drehachse der Spulwalze schwenkbar, an der Halterung angeordnet ist. Es ist somit kein gesondertes Bauteil für die Aufnahme des zweiten Arbeitsstellenteils erforderlich. Die Spulwalze ist mittels ihrer Halterung beabstandet von einem Gestell der Textilmaschine angeordnet, so dass deren Drehachse vorteilhaft zugleich als Schwenkachse des zweiten Arbeitsstellenteils dienen kann.

Nach einer vorteilhaften Weiterbildung der Erfindung beinhaltet der erste Arbeitsstellenteil ein erstes Trägerelement, an welchem zumindest ein Teil der faserführenden Arbeitsorgane der ersten Gruppe angeordnet ist. Die Vormontage und auch die Wartung des ersten Arbeitsstellenteils wird dadurch erleichtert, da auch der erste Arbeitsstellenteil dadurch im Ganzen montierbar bzw. demontierbar ist. Es ist aber auch möglich, dass der erste Arbeitsstellenteil mehrere erste Trägerelemente aufweist, an denen jeweils ein Teil der Arbeitsorgane der ersten Gruppe angeordnet ist und die jeweils separat an der Arbeitsstelle befestigt werden können.

Ebenso ist es vorteilhaft, wenn der zweite Arbeitsstellenteil ein Trägerelement beinhaltet, an dem die faserführenden Arbeitsorgane der zweiten Gruppe angeordnet sind. Hierdurch wird nicht nur die Vormontage, Montage und Demontage des zweiten Arbeitsstellenteils erleichtert, sondern es können auch einzelne Arbeitsorgane besonders leicht ausgetauscht werden. Es ist jedoch auch möglich, dass die einzelnen Arbeitsorgane ohne ein gemeinsames Trägerelement direkt aneinander befestigt werden, um den zweiten Arbeitsstellenteil zu bilden.

Ist die Kreuzspulen herstellende Textilmaschine als Spinnmaschine ausgebildet, so weist diese neben einer Vielzahl von faserführenden Arbeitsorganen auch eine Vielzahl von fadenproduzierenden Arbeitsorganen auf. Unter den fadenproduzierenden Arbeitsorganen werden dabei vorwiegend die Arbeitsorgane verstanden, welche in einer sogenannten Spinnbox zusammengefasst sind. Im Falle einer Rotorspinnmaschine umfassen diese beispielsweise den Spinnrotor, die Abzugsdüse, gegebenenfalls ein Drallstauelement und ein Abzugsröhrchen sowie eine Auflöse- und eine Speiseeinheit. Analog dazu umfassen die fadenproduzierenden Arbeitsorgane beispielsweise an einer Luftspinnmaschine eine Luftspinndüse sowie gegebenenfalls nachgeordnete Drallorgane und Abzugsröhrchen. Dabei ist es wiederum vorteilhaft, wenn sämtliche fadenproduzierende Organe an dem ersten Arbeitsstellenteil angeordnet sind. Es können somit die fadenproduzierenden Arbeitsorgane an dem ersten Arbeitsstellenteil vormontiert und ggf. auch gemeinsam aus der Textilmaschine entnommen werden, um diese zu warten oder auszutauschen. Die meisten der faserführenden Arbeitsorgane sind hingegen an dem zweiten Arbeitsstellenteil vormontiert und können daher ebenfalls in einfacher Weise gemeinsam an der Textilmaschine montiert oder zu Wartungs- oder Reinigungszwecken demontiert werden.

Erfindungsgemäß, weist die Arbeitsstelle ein pneumatisches Fadenspeicherorgan, insbesondere ein Fadenspeicherrohr, zum temporären Aufnehmen eines Fadens auf und das Fadenspeicherorgan weist einen zumindest zweiteiligen Aufbau mit einem ersten Fadenspeicherabschnitt und einem zweiten Fadenspeicherabschnitt auf, welche an einer Trennstelle miteinander verbunden sind. Die Trennstelle des pneumatischen Fadenspeicherorgans ermöglicht es dabei, auch das Fadenspeicherorgan, zumindest den zweiten Fadenspeicherabschnitt, als faserführendes Arbeitsorgan in den Vormontageumfang zumindest des zweiten Arbeitsstellenteils zu integrieren.

Dabei ist, erfindungsgemäß, der erste Fadenspeicherabschnitt an dem ersten Arbeitsstellenteil und der zweite Fadenspeicherabschnitt an dem zweiten Arbeitsstellenteil angeordnet. Hierdurch wird in besonders günstiger Weise eine umfangreiche Vormontage der beiden Arbeitsstellenteile mit den ihnen jeweils zugeordneten Fadenspeicherabschnitten ermöglicht, welche dann jeweils im Ganzen an der Textilmaschine, insbesondere an einem Gestell der Textilmaschine, befestigt werden können. Es müssen somit zur Montage der Arbeitsstelle an der Textilmaschine nur noch der erste Arbeitsstellenteil und der zweite Arbeitsstellenteil entweder miteinander oder unabhängig voneinander an der Textilmaschine befestigt werden, wobei zugleich die beiden Fadenspeicherabschnitte an der Trennstelle zu dem Fadenspeicherorgan zusammengesetzt werden.

Ein, nicht beanspruchtes, Fadenspeicherorgan, insbesondere ein Fadenspeicherrohr, für eine Arbeitsstelle einer Textilmaschine, insbesondere eine Spinnstelle einer Spinnmaschine, zum temporären Aufnehmen eines Fadens weist daher einen zumindest zweiteiligen Aufbau auf. Dabei sind ein erster Fadenspeicherabschnitt und ein zweiter Fadenspeicherabschnitt vorgesehen, welche an einer Trennstelle miteinander verbunden sind.

Nach einer ersten Ausführung des Fadenspeicherorgans sind dabei der erste Fadenspeicherabschnitt und der zweite Fadenspeicherabschnitt an der Trennstelle vollständig voneinander lösbar. Die Montage und Demontage des Fadenspeicherorgans bzw. von mit dem betreffenden Fadenspeicherabschnitt verbundenen Arbeitsorganen ist dadurch in besonders einfacher und flexibler Weise möglich. Zugleich wird auch die Reinigung und Wartung des Fadenspeicherorgans erleichtert. So kann beispielsweise der erste Fadenspeicherabschnitt bereits zusammen mit der ersten Gruppe von Arbeitsorganen der Arbeitsstelle vormontiert werden und dann gemeinsam mit diesen als erster Arbeitsstellenteil an der Arbeitsstelle der Textilmaschine, insbesondere an einem Gestellabschnitt der Textilmaschine, angebracht werden kann. Alternativ kann der erste Fadenspeicherabschnitt jedoch auch als einzelnes Bauteil direkt an der Arbeitsstelle angeordnet sein. Der zweite Fadenspeicherabschnitt kann separat von dem ersten Fadenspeicherabschnitt an dem zweiten Arbeitsstellenteil befestigt werden. Wird dann der vormontierte, zweite Arbeitsstellenteil zusammen mit dem bereits daran angebauten zweiten Fadenspeicherabschnitt an das Gestell der Textilmaschine montiert, insbesondere eingehängt, so können dadurch einfacher Weise die beiden Fadenspeicherabschnitte zugleich zu dem Fadenspeicherorgan verbunden werden. Selbstverständlich ist es dabei auch denkbar, dass das Fadenspeicherorgan nicht nur einen ersten und einen zweiten Fadenspeicherabschnitt aufweist, sondern noch weitere Fadenspeicherabschnitte vorgesehen sind. Die Montage des Fadenspeicherorgans kann hierdurch weiter vereinfacht werden, da das Fadenspeicherorgan nicht mehr im Ganzen an der Textilmaschine montiert werden muss. Der zwei- oder mehrteilige Aufbau des Fadenspeicherorgans bietet dabei nicht nur bei der Montage, sondern auch bei der Reinigung und Wartung einen Vorteil, da sämtliche Fadenspeicherabschnitte des Fadenspeicherorgans durch die Trennstelle(n) gut zugänglich sind. Wird der zweite Arbeitsstellenteil im Falle einer abnehmbaren Ausführung von der Arbeitsstelle abgenommen, so werden dadurch ohne Demontagearbeiten zugleich auch die Fadenspeicherabschnitte voneinander getrennt.

Die Trennstelle muss dabei jedoch nach einer zweiten Ausführungsform des Fadenspeicherorgans keine vollständige Trennung der Fadenspeicherabschnitte ermöglichen. Vielmehr kann es auch ausreichend sein, wenn die beiden Fadenspeicherabschnitte an der Trennstelle relativ zueinander bewegbar miteinander verbunden sind. Beispielsweise können der erste Fadenspeicherabschnitt und der zweite Fadenspeicherabschnitt an der Trennstelle auch schwenkbar miteinander verbunden sein, was im Falle eines schwenkbar angeordneten, zweiten Arbeitsstellenteils vorteilhaft ist. Aufgrund der Bewegbarkeit der beiden Fadenspeicherabschnitte gegeneinander ist es dabei dennoch möglich, das Fadenspeicherorgan bzw. einen Fadenspeicherabschnitt des Fadenspeicherorgans zusammen mit anderen Arbeitsorganen der Arbeitsstelle zu einem Vormontageumfang zusammenzufassen. Der andere Fadenspeicherabschnitt, welcher bewegbar mit dem ersten Fadenspeicherabschnitt verbunden ist, kann dann bei der Montage des Vormontageumfangs an der Textilmaschine in einfacher Weise entweder mit einem Unterdruckkanal der Textilmaschine oder aber mit einem weiteren, an der Textilmaschine angeordneten Abschnitt des Fadenspeicherorgans verbunden werden.
In jedem Fall ermöglicht dabei das beschriebene Fadenspeicherorgan mit dem zweiteiligen Aufbau mit einem ersten Fadenspeicherabschnitt und einem zweiten Fadenspeicherabschnitt eine vereinfachte Montage der Arbeitsstelle der Textilmaschine sowie des Fadenspeicherorgans selbst.
Da bei einer Textilmaschine eine Vielzahl von pneumatischen Fadenspeicherorganen und eine Vielzahl von Arbeitsstellen zu montieren sind, sind das Fadenspeicherorgan und die Arbeitsstelle mit dem zweiteiligen Aufbau in verschiedenen Textilmaschinen vorteilhaft einsetzbar. Es wird daher auch eine Textilmaschine mit einer derartigen Arbeitsstelle beansprucht.

Um das Zusammensetzen des ersten Fadenspeicherabschnitts und des zweiten Fadenspeicherabschnitts zu dem Fadenspeicherorgan zu ermöglichen, ist es vorteilhaft, wenn einer der beiden Fadenspeicherabschnitte an seinem dem anderen Fadenspeicherabschnitt zugewandten Ende eine Erweiterung aufweist. Hierdurch kann bei der Montage der beiden Arbeitsstellenteile miteinander bzw. an der Textilmaschine in einfacher Weise erreicht werden, dass auch die beiden Fadenspeicherabschnitte sicher zusammengefügt werden. In derselben Weise kann es daher auch vorteilhaft sein, wenn einer der beiden Fadenspeicherabschnitte an seinem dem anderen Fadenspeicherabschnitt zugewandten Ende eine Reduzierung aufweist. Grundsätzlich können die beiden zusammenzufügenden Fadenspeicherabschnitte jedoch auch dieselben Abmessungen an der Trennstelle aufweisen.

Weitere Vorteile der Erfindung werden anhand der nachfolgend dargestellten Ausführungsbeispiele beschrieben. Es zeigen:
- **Figur 1**: eine schematische Schnittdarstellung einer Arbeitsstelle einer Textilmaschine,
- **Figur 2**: einen Ausschnitt aus der schematischen Schnittdarstellung der Figur 1, wobei ein Arbeitsstellenteil verschwenkt ist,
- **Figur 3**: eine Detaildarstellung eines Fadenspeicherorgans mit einem ersten Fadenspeicherabschnitt und einen zweiten Fadenspeicherabschnitt,
- **Figur 4**: eine schematische Darstellung eines Fadenspeicherorgans mit einem ersten Fadenspeicherabschnitt und einem zweiten Fadenspeicherabschnitt nach einer alternativen Ausführung, sowie
- **Figur 5**: eine schematische Schnittdarstellung einer Arbeitsstelle einer Textilmaschine mit einem verschwenkten, zweiten Arbeitsstellenteil in einer weiteren Ausführung.

Bei den nachfolgenden Beschreibungen der Figuren werden für Merkmale, die in ihrer Ausgestaltung und/oder Wirkweise identisch und/oder zumindest vergleichbar sind, gleiche Bezugszeichen verwendet. Aus Gründen der Übersichtlichkeit sind dabei nicht alle Merkmale in allen Figuren dargestellt und bezeichnet. Ebenso werden einige Merkmale nicht in allen Figuren beschrieben, sondern nur beispielhaft an einer der Figuren erläutert. Sofern in den Figuren bezeichnete Merkmale in der zugehörigen Beschreibung nicht detailliert erläutert werden, entspricht deren Ausgestaltung und/oder Wirkweise der Ausgestaltung und Wirkweise der in den anderen Figuren beschriebenen Merkmale.

Figur 1 zeigt eine Arbeitsstelle 2 einer Textilmaschine 1 in einer schematischen, geschnittenen Seitenansicht. An der Arbeitsstelle 2 sind dabei eine Vielzahl von faserführenden Arbeitsorganen 5, 6, 7, 8, 10, 11, 12, 14, 17, 23, 24 angeordnet, mittels welcher ein Faden 9 gegebenenfalls produziert werden und nach seiner Produktion einer Spulvorrichtung 20 zugeführt werden kann.

Die vorliegende Textilmaschine 1 ist dabei als Rotorspinnmaschine ausgebildet, welche eine Vielzahl von Arbeitsstellen 2 in einer Anordnung nebeneinander aufweist. Den Arbeitsstellen 2 wird dabei in an sich bekannter Weise ein Fasermaterial 4 aus einem Vorratsbehälter 3 über eine Zuführeinrichtung 5 zugeführt, die vorliegend eine Speisewalze 6 sowie eine Auflösevorrichtung 7 umfasst. Von dort wird das in seine Einzelfasern aufgelöste Fasermaterial 4 einem Spinnelement 8 zugeführt, das vorliegend als Spinnrotor ausgebildet ist und in welchem das Fasermaterial 4 zu dem Faden 9 versponnen wird. Der produzierte Faden 9 wird dann mittels einer Abzugsvorrichtung 10 abgezogen und über eine Reihe weiterer faserführender Arbeitsorganen 5, 6, 7, 8, 10, 11, 12, 14, 17, 23, 24 der Spulvorrichtung 20 mit der Spulwalze 14 und der Kreuzspule 15 zugeführt, auf welche er mittels einer hier nur schematisch angedeuteten Changiervorrichtung 23 aufgewickelt wird. Die Changiervorrichtung 23 beinhaltet einen hier symbolisch dargestellten Changierfadenführer sowie einen nicht dargestellten Changierantrieb. Vorliegend sind als weitere faserführende Arbeitsorgane die Abzugsvorrichtung 10, eine Garnüberwachungseinrichtung 12, eine Einrichtung zum Fadenspannungsausgleich 13 sowie eine Paraffiniereinrichtung 11 vorgesehen. Ebenso bilden die Zuführeinrichtung 5, die Speisewalze 6, die Auflösevorrichtung 7, das Spinnelement 8, die Spulwalze 14 und die Changiereinrichtung 23 faserführende Arbeitsorgane 5, 6, 7, 8, 10, 11, 12, 14, 17, 23, 24. Diese Aufzählung der faserführenden Arbeitsorgane ist dabei jedoch lediglich beispielhaft zu verstehen. Ebenso könnten zusätzliche faserführende Arbeitsorgane 5, 6, 7, 8, 10, 11, 12, 14, 17, 23, 24oder auch andere faserführende Arbeitsorgane 5, 6, 7, 8, 10, 11, 12, 14, 17, 23, 24vorgesehen sein. Die Garnüberwachungseinrichtung 12 kann dabei ebenfalls unterschiedlich ausgebildet sein und in einfachster Weise lediglich einen Fadenwächter beinhalten oder auch zusätzlich eine Garnreinigungseinrichtung aufweisen.

Selbstverständlich ist auch die gezeigte Ausführung der Textilmaschine 1 als Rotorspinnmaschine lediglich beispielhaft zu verstehen. Ebenso könnte die Textilmaschine als Luftspinnmaschine ausgebildet sein, wobei dann die Zuführeinrichtung 5 ein Streckwerk mit Lieferwalzen beinhaltet und das Spinnelement als Luftspinndüse ausgebildet ist. Weiterhin könnte die Textilmaschine auch als Ringspinnmaschine, sonstige Spinnmaschine oder Spulmaschine ausgebildet sein. Der Faden 9 muss daher auch nicht unbedingt auf eine Kreuzspule gewickelt werden, sondern könnte ebenso auf einen Garnkops gewickelt werden.

Weiterhin ist an der vorliegend dargestellten Textilmaschine 1 ein Unterdruckkanal 16 zu erkennen, welcher sich in Längsrichtung der Textilmaschine 1 entlang der Arbeitsstellen 2 erstreckt und an welchen die einzelnen Arbeitsstellen 2 der Textilmaschine 1 angeschlossen sind. Vorliegend wird durch den Unterdruckkanal 16 auch der Spinnunterdruck, welcher für das Rotorspinnen benötigt wird, bereitgestellt. Bei anderen Arten von Spinnmaschinen und Textilmaschinen 1 wird für den Spinnprozess selbst bzw. den Arbeitsprozess selbst kein Unterdruck benötigt. Es sind jedoch in der Regel mehrere Arbeitsorgane an den Arbeitsstellen 2 von Textilmaschinen 1 vorhanden, welche Unterdruck benötigen.

Die Arbeitsstelle 2 weist einen zweiteiligen Aufbau mit einem ersten Arbeitsstellenteil 2a und einem zweiten Arbeitsstellenteil 2b auf. Es ergibt sich hierdurch eine besonders vorteilhafte Bauweise einer Arbeitsstelle 2, welche eine Vormontage von faserführenden Arbeitsorganen 5, 6, 7, 8, 10, 11, 12, 14, 17, 23, 24 an dem ersten Arbeitsstellenteil 2a und an dem zweiten Arbeitsstellenteil 2b ermöglicht. Die faserführenden Arbeitsorgane 5, 6, 7, 8, 10, 11, 12, 14, 17, 23, 24 sind hierzu in wenigstens zwei Gruppen unterteilt. Die beiden Arbeitsstellenteile 2a und 2b können daher in besonders günstiger Weise nahezu vollständig vormontiert werden und als Vormontageumfang in einfacher Weise an einem Gestellabschnitt 21 der Textilmaschine 1, welcher der jeweiligen Arbeitsstelle zugeordnet ist und vorliegend lediglich symbolisch dargestellt ist, befestigt werden.

Vorliegend sind an dem ersten Arbeitsstellenteil 2a als faserführende Arbeitsorgane 5, 6, 7, 8, 10, 11, 12, 14, 17, 23, 24 insbesondere fadenproduzierende Arbeitsorgane wie im vorliegenden Fall einer Rotorspinnmaschine die Auflösewalze 7, die Speisewalze 6, das Spinnelement 8 sowie ggf. weitere, hier nicht dargestellte fadenproduzierende Arbeitsorgane angeordnet. Außerdem ist die Spulwalze 14 vorliegend an dem ersten Arbeitsstellenteil 2a angeordnet. Die genannten Arbeitsorgane bilden gemeinsam die erste Gruppe der faserführenden Arbeitsorgane 5, 6, 7, 8, 10, 11, 12, 14, 17, 23, 24. An dem zweiten Arbeitsstellenteil 2b sind hingegen sämtliche faserführenden Arbeitsorgane 5, 6, 7, 8, 10, 11, 12, 14, 17, 23, 24 angeordnet, welche den fadenproduzierenden Arbeitsorganen folgen, hier also insbesondere die Abzugsvorrichtung 10, zumindest ein Teil des Fadenspeicherorgans 17, die Garnüberwachungseinrichtung 12, die Paraffiniereinrichtung 11 sowie die Changiereinrichtung 23. Diese bilden gemeinsam die zweite Gruppe der faserführenden Arbeitsorgane 5, 6, 7, 8, 10, 11, 12, 14, 17, 23, 24. Natürlich ist auch dies lediglich beispielhaft zu verstehen, es können dabei auch noch weitere oder andere faserführende Arbeitsorgane 5, 6, 7, 8, 10, 11, 12, 14, 17, 23, 24 vorgesehen sein, beispielsweise eine an der Arbeitsstelle angeordnete Saugdüse 24 (s. Fig. 2 und 5).

Der erste Arbeitsstellenteil 2a beinhaltet vorliegend ein erstes Trägerelement 27, an welchem die erste Gruppe der faserführenden Arbeitsorgane 5, 6, 7, 8, 10, 11, 12, 14, 17, 23, 24 angeordnet ist. Der zweite Arbeitsstellenteil 2b beinhaltet vorliegend ein zweites Trägerelement 28 für die zweite Gruppe der faserführenden Arbeitsorgane 5, 6, 7, 8, 10, 11, 12, 14, 17, 23, 24, welche dadurch in besonders vorteilhafter Weise in korrekter Positionierung zueinander an diesem vormontiert werden können. Dabei ist der zweite Arbeitsstellenteil 2b vorliegend schwenkbar an dem ersten Arbeitsstellenteil 2a angeordnet und kann daher einfacher Weise zu Montage- und Reinigungszwecken weggeschwenkt werden.

Vorliegend ist dabei der zweite Arbeitsstellenteil 2b schwenkbar um eine Schwenkachse 29 an einer Halterung 25 angeordnet, an welcher zugleich auch die Spulwalze 14 gelagert ist. Dabei ist vorliegend der zweite Arbeitsstellenteil 2b um die Drehachse 26 der Spulwalze 14 schwenkbar, so dass die Drehachse 26 und die Schwenkachse 29 identisch sind. Natürlich können die Drehachse 26 und die Schwenkachse 29 auch räumlich getrennt voneinander vorgesehen sein.

Weiterhin weist die Arbeitsstelle 2 ein pneumatisches Fadenspeicherorgan 17 auf, mittels welchem in an sich bekannter Weise ein Faden für verschiedene Arbeitsschritte fixiert werden kann sowie eine bestimmte Fadenmenge zwischengespeichert werden kann. Auch dieses bildet ein faserführendes Arbeitsorgan 5, 6, 7, 8, 10, 11, 12, 14, 17, 23, 24. Das schlaufenförmige Einsaugen eines Fadenstücks in das Fadenspeicherorgan 17 ist vorliegend mit einer gestrichelten Linie angedeutet. Beispielsweise kann mittels derartiger pneumatischer Fadenspeicherorgane 17 die Fadenspannung bei bestimmten Arbeitsschritten konstant gehalten werden oder es kann beispielsweise eine bestimmte Fadenlänge zwischengespeichert werden, welche beim Anspinnprozess wieder freigegeben werden muss. Vorliegend ist das Fadenspeicherorgan 17 als Fadenspeicherrohr ausgebildet. Da oftmals vergleichsweise große Fadenmengen zwischengespeichert werden müssen, die schnell und zuverlässig wieder freigegeben werden müssen, weisen derartige Fadenspeicherorgane 17 oftmals vergleichsweise große Abmessungen auf, was deren Einbau in der Textilmaschine 1 sowie die Montage der verschiedenen Arbeitsorgane an der Arbeitsstelle 2 erschwert. Ebenso ist die Zugänglichkeit des Fadenspeicherorgans 17 zu Reinigungszwecken dadurch oftmals erschwert. Das Fadenspeicherorgan 17 weist einen zweiteiligen Aufbau mit einem ersten Fadenspeicherabschnitt 17a und einem zweiten Fadenspeicherabschnitt 17b auf, welche an einer Trennstelle 18 miteinander verbunden sind, wie im Folgenden noch näher erläutert werden wird.

Figur 2 zeigt ähnlich wie die Figur 1 eine schematische Schnittdarstellung einer Arbeitsstelle einer Textilmaschine mit einem ersten Arbeitsstellenteil 2a und einem verschwenkbaren, zweiten Arbeitsstellenteil 2b. Ebenso ist das Fadenspeicherorgan 17 zweiteilig aufgebaut. Dabei ist der erste Fadenspeicherabschnitt 17a an dem ersten Arbeitsstellenteil 2a angeordnet und der zweite Fadenspeicherabschnitt 17b an dem zweiten Arbeitsstellenteil 2b angeordnet. Wird nun der zweite Arbeitsstellenteil 2b von dem ersten Arbeitsstellenteil 2a beispielsweise zu Montage- und Reinigungszwecken weggeschwenkt, so wird dabei das pneumatische Fadenspeicherorgan 17 an der Trennstelle 18 getrennt. Im Unterschied zur Figur 1 weist vorliegend die Arbeitsstelle 2 noch eine an der Arbeitsstelle 2, vorliegend an dem zweiten Arbeitsstellenteil 2b, stationär angeordnete Saugdüse 24 auf. Die Saugdüse 24 gehört somit vorliegend zur zweiten Gruppe von faserführenden Arbeitsorganen 5, 6, 7, 8, 10, 11, 12, 14, 17, 23, 24.

Durch die Ausbildung des Fadenspeicherorgans 17 mit einem ersten Fadenspeicherabschnitt 17a und einem zweiten Fadenspeicherabschnitt 17b wird dabei dennoch in einfacher Weise ein zusammenhängendes Fadenspeicherorgan 17 erreicht. Dabei wird bei Montage des zweiten Arbeitsstellenteils 2b an dem Gestellabschnitt 21 der Textilmaschine 1 bzw. gegebenenfalls an dem ersten Arbeitsstellenteil 2a der zweite Fadenspeicherabschnitt 17b auch automatisch korrekt in Bezug auf den ersten Fadenspeicherabschnitt 17a positioniert.

In der Figur 2 ist weiterhin dargestellt, dass nach einer vorteilhaften Ausführung der Arbeitsstelle 2 der zweite Arbeitsstellenteil 2b nicht nur schwenkbar, sondern auch abnehmbar an der Arbeitsstelle 2 angeordnet sein kann. Das Trägerelement 28 oder, wenn kein gemeinsames Trägerelement 28 vorhanden ist, ein sonstiger Halter des Arbeitsstellenteils 2b, kann hierzu wie vorliegend gezeigt lediglich in die Halterung 25 eingeschoben werden und ggf. mittels eines hier nicht dargestellten Befestigungselements an der Arbeitsstelle fixiert werden. Ebenso könnte das Trägerelement 28 oder ein sonstiger Halter eine hakenförmige Aufhängelasche oder dgl. (nicht gezeigt) aufweisen, mittels welcher es an der Arbeitsstelle 2 eingehängt werden kann.

Um das Zusammenfügen der beiden Fadenspeicherabschnitte 17 a, 17b an der Trennstelle 18 zu erleichtern, ist es vorteilhaft, wenn zumindest einer der beiden Fadenspeicherabschnitte 17a, 17b an seinem dem anderen Fadenspeicherabschnitt 17a, 17b zugewandten Ende eine Erweiterung 19 aufweist. Dies ist in Figur 3 dargestellt. Vorliegend weist der Fadenspeicherabschnitt 17b an seinem dem Fadenspeicherabschnitt 17a zugewandten Ende eine trichterförmige Erweiterung 19 auf. Hierdurch wird sichergestellt, dass trotz der Schwenkbewegung die beiden Fadenspeicherabschnitte 17a, 17b zuverlässig zusammengeführt werden können. Alternativ oder zusätzlich wäre es natürlich auch möglich, dass der andere Fadenspeicherabschnitt, in diesem Fall der Fadenspeicherabschnitt 17a, an seinem dem Fadenspeicherabschnitt 17b zugewandten Ende eine entsprechende Reduzierung 22 (s. auch Fig. 4) aufweist. Selbstverständlich könnte dabei die Reduzierung 22 oder die Erweiterung 19 auch an dem jeweils anderen Fadenspeicherabschnitt 17a, 17b angeordnet sein.

Figur 4 zeigt eine andere Ausführung einer Arbeitsstelle 2 mit einem ersten Arbeitsstellenteil 2a und einem zweiten Arbeitsstellenteil 2b, wobei jedoch der zweite Arbeitsstellenteil 2b linear gegenüber dem ersten Arbeitsstellenteil 2a bewegbar ist, wie durch die Pfeile symbolisiert. Vorliegend weist dabei der zweite Fadenspeicherabschnitt 17b eine Reduzierung 22 auf, welche ein teleskopartiges Ineinandergreifen der beiden Fadenspeicherabschnitte 17a, 17b ermöglicht.

Figur 5 zeigt schließlich noch eine andere Ausführung einer Arbeitsstelle 2 mit einem ersten Arbeitsstellenteil 2a und einem zweiten Arbeitsstellenteil 2b, bei welcher jedoch der erste Arbeitsstellenteil 2a kein erstes Trägerelement 27 aufweist, sondern die faserführenden Arbeitsorgane 5, 6, 7, 8, 10, 11, 12, 14, 17, 23, 24 der ersten Gruppe jeweils einzeln oder in kleineren Gruppen zusammengefasst an der Arbeitsstelle 2 angeordnet sind. Vorliegend ist beispielsweise die Spulwalze 14 mittels ihrer Halterung 25 an der Arbeitsstelle 2 befestigt und der zweite Arbeitsstellenteil 2b ist schwenkbar und/oder abnehmbar ebenfalls mittels der Halterung 25 an der Arbeitsstelle 2 befestigt. Der erste Fadenspeicherabschnitt 17a ist hingegen einzeln an der Arbeitsstelle 2 bzw. hier dem Gestellabschnitt 21 befestigt. Die fadenproduzierenden Arbeitsorgane 5, 6, 7, 8 sind zu einer Spinnbox zusammengefasst und damit gemeinsam an dem Gestellabschnitt 21 befestigt.

Die Erfindung ist nicht auf die dargestellten Ausführungsbeispiele beschränkt. So ist es beispielsweise nicht unbedingt erforderlich, dass beide Fadenspeicherabschnitte 17a, 17b an der Trennstelle 18 vollständig voneinander lösbar sind. Je nach Ausführung der beiden Arbeitsstellenteile 2a, 2b wäre es ebenfalls denkbar, dass der erste Fadenspeicherabschnitt 17a und der zweite Fadenspeicherabschnitt 17b lediglich relativ zueinander bewegbar sind, jedoch noch zumindest lose oder über ein Drehgelenk miteinander verbunden bleiben. Daneben könnten sowohl die Arbeitsstelle 2 als auch das Fadenspeicherorgan 17 nicht nur einen zweiteiligen, sondern auch einen mehrteiligen Aufbau aufweisen. Ebenso sind bezüglich der gezeigten Ausführungen und Anordnungen der faserführenden und fadenproduzierenden Arbeitsorgane zahlreiche Abwandlungen möglich. Selbiges gilt für die Anordnung der einzelnen Arbeitsorgane 5, 6, 7, 8, 10, 11, 12, 14, 17, 23, 24, die auch auf mehreren ersten Trägerelementen 27 oder mehreren zweiten Trägerelementen 28 befestigt sein können oder auch zumindest teilweise ohne Trägerelemente 27, 28 aneinander befestigt sein können oder, zumindest im Falle des ersten Arbeitsstellenteils 2a, auch einzeln und direkt an dem Gestellabschnitt 21. Weitere Abwandlungen und Kombinationen im Rahmen der Patentansprüche fallen ebenfalls unter die Erfindung.

### Bezugszeichenliste

- 1: Textilmaschine
- 2: Arbeitsstelle
- 2a: erster Arbeitsstellenteil
- 2b: zweiter Arbeitsstellenteil
- 3: Vorratsbehälter
- 4: Fasermaterial
- 5: Zuführvorrichtung
- 6: Speisewalze
- 7: Auflösevorrichtung
- 8: Spinnelement
- 9: Faden
- 10: Abzugsvorrichtung
- 11: Paraffiniereinrichtung
- 12: Garnüberwachungseinrichtung
- 13: Einrichtung zum Fadenspannungsausgleich
- 14: Spulwalze
- 15: Kreuzspule
- 16: Unterdruckkanal
- 17: pneumatisches Fadenspeicherorgan
- 17a: erster Fadenspeicherabschnitt
- 17b: zweiter Fadenspeicherabschnitt
- 18: Trennstelle
- 19: Erweiterung
- 20: Spulvorrichtung
- 21: Gestellabschnitt
- 22: Reduzierung
- 23: Changiereinrichtung
- 24: Saugdüse
- 25: Halterung
- 26: Drehachse
- 27: erstes Trägerelement
- 28: zweites Trägerelement
- 29: Schwenkachse

## Patentansprüche

1. Arbeitsstelle (2) einer Textilmaschine (1), insbesondere Spinnstelle einer Spinnmaschine, mit einer Vielzahl von faserführenden Arbeitsorganen (5, 6, 7, 8, 10, 11, 12, 14, 17, 23, 24), wobei die Vielzahl von faserführenden Arbeitsorganen (5, 6, 7, 8, 10, 11, 12, 14, 17, 23, 24) in wenigstens zwei Gruppen unterteilt ist und wobei die Arbeitsstelle (2) wenigstens einen ersten Arbeitsstellenteil (2a), an welchem eine erste Gruppe der faserführenden Arbeitsorgane (5, 6, 7, 8, 10, 11, 12, 14, 17, 23, 24) angeordnet ist, und wenigstens einen zweiten Arbeitsstellenteil (2b), an welchem eine zweite Gruppe der faserführenden Arbeitsorgane (5, 6, 7, 8, 10, 11, 12, 14, 17, 23, 24) angeordnet ist, aufweist, **dadurch gekennzeichnet, dass** der zweite Arbeitsstellenteil (2b) relativ zu dem ersten Arbeitsstellenteil (2a) bewegbar, insbesondere verschwenkbar an der Arbeitsstelle (2) angeordnet ist und/oder dass der zweite Arbeitsstellenteil (2b) abnehmbar an der Arbeitsstelle (2) angeordnet ist und dass die Arbeitsstelle (2) ein pneumatisches Fadenspeicherorgan (17) zum temporären Aufnehmen eines Fadens (9) aufweist, welches einen zumindest zweiteiligen Aufbau mit einem ersten Fadenspeicherabschnitt (17a) und einem zweiten Fadenspeicherabschnitt (17b) aufweist, welche an einer Trennstelle (18) miteinander verbunden sind, wobei der erste Fadenspeicherabschnitt (17a) an dem ersten Arbeitsstellenteil (2a) und der zweite Fadenspeicherabschnitt (17b) an dem zweiten Arbeitsstellenteil (2b) angeordnet ist.

2. Arbeitsstelle einer Textilmaschine nach dem vorhergehenden Anspruch, **dadurch gekennzeichnet, dass** der zweite Arbeitsstellenteil (2b) schwenkbar, insbesondere nach oben schwenkbar, an dem ersten Arbeitsstellenteil (2a) angeordnet ist.

3. Arbeitsstelle einer Textilmaschine nach einem der vorhergehenden Ansprüche, **dadurch gekennzeichnet, dass** eine Spulwalze (14) mittels einer Halterung (25) an dem ersten Arbeitsstellenteil (2a) angeordnet ist und dass der zweite Arbeitsstellenteil (2b) schwenkbar, insbesondere um eine Drehachse (26) der Spulwalze (14) schwenkbar, an der Halterung (25) angeordnet ist.

4. Arbeitsstelle einer Textilmaschine nach einem der vorhergehenden Ansprüche, **dadurch gekennzeichnet, dass** der erste Arbeitsstellenteil (2a) ein erstes Trägerelement (27) beinhaltet, an welchem zumindest ein Teil der Arbeitsorgane (5, 6, 7, 8, 10, 11, 12, 14, 17, 23, 24) der ersten Gruppe angeordnet ist.

5. Arbeitsstelle einer Textilmaschine nach einem der vorhergehenden Ansprüche, **dadurch gekennzeichnet, dass** der zweite Arbeitsstellenteil (2b) ein zweites Trägerelement (28) beinhaltet, an welchem die zweite Gruppe der Arbeitsorgane (5, 6, 7, 8, 10, 11, 12, 14, 17, 23, 24) angeordnet ist.

6. Arbeitsstelle einer Textilmaschine nach einem der vorhergehenden Ansprüche, **dadurch gekennzeichnet, dass** die Arbeitsstelle (2) eine Vielzahl von fadenproduzierenden Arbeitsorganen (5, 6, 7, 8) aufweist und dass sämtliche fadenproduzierenden Arbeitsorgane (5, 6, 7, 8) an dem ersten Arbeitsstellenteil (2a) angeordnet sind.

7. Arbeitsstelle einer Textilmaschine nach einem der vorhergehenden Ansprüche, **dadurch gekennzeichnet, dass** das Fadenspeicherorgan (17) ein Fadenspeicherrohr ist.

8. Textilmaschine mit einer Vielzahl von Arbeitsstellen (2) nach einem oder mehreren der Ansprüche 1 - 7.

## Claims

1. Work station (2) of a textile machine (1), in particular a spinning position of a spinning machine, with a multiple number of fiber-guiding work elements (5, 6, 7, 8, 10, 11, 12, 14, 17, 23, 24), wherein the multiple number of fiber-guiding work elements (5, 6, 7, 8, 10, 11, 12, 14, 17, 23, 24) is divided into at least two groups and wherein the work station (2) features at least one first work station part (2a), on which a first group of the fiber-guiding work elements (5, 6, 7, 8, 10, 11, 12, 14, 17, 23, 24) is arranged and at least a second work station part (2b), on which a second group of the fiber-guiding work elements (5, 6, 7, 8, 10, 11, 12, 14, 17, 23, 24) is arranged, **characterized in that** the second work station part (2b) is arranged in a movable manner in particular, pivotable relative to the first work station part (2a) at the work station (2) and/or that the second work station part (2b) is arranged in a removable manner at the work station (2) and that the work station (2) features a pneumatic thread storage element (17), for the temporary receiving of a thread (9), which features an at least two-part structure with a first thread storage section (17a) and a second thread storage section (17b), which are connected to one another at a separation point (18), wherein the first thread storage section (17a) is arranged at the first work station part (2a) and the second thread storage section (17b) is arranged at the second work station part (2b).

2. Work station of a textile machine according to the preceding claim, **characterized in that** the second work station part (2b) is arranged in a pivotable manner, in particular pivotable upwards, at the first work station part (2a).

3. Work station of a textile machine according to one of the preceding claims, **characterized in that** a winding roller (14) is arranged by means of a holder (25) at the first work station part (2a) and that the second work station part (2b) is arranged at the holder (25) in a pivotable manner, in particular in a manner pivotable around a rotational axis (26) of the winding roller (14).

4. Work station of a textile machine according to one of the preceding claims, **characterized in that** the first work station part (2a) includes a first carrier element (27), on which at least a part of the work elements (5, 6, 7, 8, 10, 11, 12, 14, 17, 23, 24) of the first group is arranged.

5. Work station of a textile machine according to one of the preceding claims, **characterized in that** the second work station part (2b) includes a second carrier element (28), on which the second group of work elements (5, 6, 7, 8, 10, 11, 12, 14, 17, 23, 24) is arranged.

6. Work station of a textile machine according to one of the preceding claims, **characterized in that** the work station (2) features a multiple number of thread-producing work elements (5, 6, 7, 8) and that all thread-producing work elements (5, 6, 7, 8) are arranged at the first work station part (2a).

7. Work station of a textile machine according to one of the preceding claims, **characterized in that** the thread storage element (17) is a thread storage tube.

8. Textile machines with a multiple number of work stations (2) according to one or more of the claims 1 - 7.

## Revendications

1. Poste de travail (2) d'une machine textile (1), en particulier poste de filage d'une machine à filer, avec une pluralité d'organes de travail (5, 6, 7, 8, 10, 11, 12, 14, 17, 23, 24) guidant les fibres, dans lequel la pluralité d'organes de travail (5, 6, 7, 8, 10, 11, 12, 14, 17, 23, 24) guidant les fibres étant subdivisée en au moins deux groupes et dans lequel le poste de travail (2) comprend au moins une première partie (2a) de poste de travail sur laquelle est disposé un premier groupe des organes de travail (5, 6, 7, 8, 10, 11, 12, 14, 17, 17, 23, 24) guidant les fibres et au moins une seconde partie (2b) de poste de travail sur laquelle est disposé un second groupe des organes de travail (5, 6, 7, 8, 10, 11, 12, 14, 17, 23, 24) guidant les fibres, **caractérisé en ce que** la seconde partie (2b) de poste de travail est disposée de manière mobile, en particulier de manière pivotante, sur le poste de travail (2) par rapport à la première partie (2a) de poste de travail et/ou **en ce que** la seconde partie (2b) de poste de travail est disposée de manière amovible sur le poste de travail (2), et **en ce que** le poste de travail (2) comporte un organe de stockage (17) de fil pneumatique pour recevoir temporairement un fil (9), qui présente une structure au moins en deux parties avec une première section de stockage (17a) de fil et une seconde section de stockage (17b) de fil, qui sont reliées l'une à l'autre en un point de séparation (18), sachant que la première section de stockage (17a) de fil est disposée sur la première partie (2a) de poste de travail et la seconde section de stockage (17b) de fil est disposées sur la seconde partie (2b) de poste de travail.

2. Poste de travail d'une machine textile selon la revendication précédente, **caractérisé en ce que** la seconde partie (2b) de poste de travail est disposée de manière pivotante, en particulier de manière pivotante vers le haut, sur la première partie (2a) de poste de travail.

3. Poste de travail d'une machine textile selon l'une quelconque des revendications précédentes, **caractérisé en ce qu'**un rouleau bobineur (14) est disposé sur la première partie (2a) de poste de travail au moyen d'un support (25) et **en ce que** la seconde partie (2b) de poste de travail est disposée sur le support (25) de manière pivotante, en particulier de manière pivotante autour d'un axe de rotation (26) du rouleau bobineur (14).

4. Poste de travail d'une machine textile selon l'une quelconque des revendications précédentes, **caractérisé en ce que** la première partie (2a) de poste de travail contient un premier élément porteur (27) sur lequel est disposée au moins une partie des organes de travail (5, 6, 7, 8, 10, 11, 12, 14, 17, 23, 24) du premier groupe.

5. Poste de travail d'une machine textile selon l'une quelconque des revendications précédentes, **caractérisé en ce que** la seconde partie (2b) de poste de travail contient un second élément porteur (28) sur lequel est disposé le second groupe des organes de travail (5, 6, 7, 8, 10, 11, 12, 14, 17, 23, 24).

6. Poste de travail d'une machine textile selon l'une quelconque des revendications précédentes, **caractérisé en ce que** le poste de travail (2) présente une pluralité d'organes de travail (5, 6, 7, 8) produisant du fil et **en ce que** tous les organes de travail (5, 6, 7, 8) produisant du fil sont disposés sur la première partie (2a) de poste de travail.

7. Poste de travail d'une machine textile selon l'une quelconque des revendications précédentes, **caractérisé en ce que** l'organe de stockage (17) de fil est un tube de stockage de fil.

8. Machine textile avec une pluralité de postes de travail (2) selon l'une quelconque ou plusieurs des revendications 1 - 7.
